# DEMANDE DE BREVET EUROPEEN

(11) **EP 0 284 700 A1**
(43) Date de publication de la demande: **05.10.1988**
(21) Numéro de dépôt: 87810189.8
(22) Date de dépôt: 31.03.1987
(51) Int. Cl.: A44C 5/00, G04B 37/22, B42D 15/02, B65D 77/24, G09F 3/02

(54) **Objet de maintien d'une pièce d'horlogerie et/ou de bijouterie destiné â être porté par une personne**

(71) Demandeur: Marthaler, Willy, CH-1261 Arzier (CH)
(72) Inventeur: Muller, Daniel, CH-1261 Genollier (CH)
(74) Mandataire: Misrachi, Alfred

(57) **Abrégé**

L'objet comporte au moins une structure portante en papier qui peut être constituée notamment par une bande de papier formant un bracelet (4) destiné au maintien d'une montre (12).

Cette conception est prévue pour offrir une solution économique aux problèmes posés par les fluctuations rapides de la mode en la matière, ainsi que par la baisse sensible des coûts des pièces d'horlogerie et l'engouement du public pour les bijoux de fantaisie.

## Description

La présente invention se rapporte à un objet de maintien d'une pièce d'horlogerie et/ou de bijouterie destiné à être porté par une personne, tel que par exemple un bracelet, une monture ou un lien quelconque destiné à tenir en place la pièce en question.

La tendance actuelle, pour ce genre d'objet, va vers l'article dit de consommation permettant, entre autres effets, de suivre au plus près et sans trop de frais de mise en oeuvre une mode aux fluctuations brusques et de brève durée demandée par une clientèle de plus en plus nombreuse, du type exigeant et versatile, qui recherche continuellement une certaine originalité dans le paraître.

Devant la baisse considérable et continue des coûts des pièces d'horlogerie, consécutive tant à l'évolution technologique qu'à une lutte concurrentielle acharnée, et devant le succès du port de breloques ou de bijoux de fantaisie, le fabricant des objets de maintien de ces pièces se trouve pratiquement dans l'obligation de trouver des produits toujours nouveaux, de faible coût, facilement oeuvrables en séries, de diverses formes et aspects, en remplacement des objets traditionnels de ce type tels que ceux en cuir ou en métal plus ou moins précieux.

C'est ainsi qu'actuellement le gros du marché, tout au moins par son volume, en est aux objets de maintien en matières plastiques moulables qui peuvent être produits en séries jusqu'au stade de la finition et qui peuvent être facilement coloré dans la masse, depuis le translucide jusqu'à l'opaque.

L'invention a pour but d'augmenter encore davantage le pouvoir de réponse à la versatilité de la demande pour ce type d'objet de maintien tout en offrant l'avantage d'une possibilité de réduction sensible de son prix de revient par rapport à la technique actuelle. A cet effet, l'objet de maintien d'une pièce d'horlogerie et/ou de bijouterie selon l'invention est caractérisé en ce qu'il comporte au moins une structure portante en papier.

De la sorte, le papier étant un matériau réalisé couramment et universellement disponible en un nombre considérable de variétés, il est toujours possible de choisir chaque fois celui qui convient le mieux, en fonction de sa souplesse, de sa résistance, de son aspect et de ses capacités à être décoré, découpé, gaufré, formé et/ou contre-collé en plusieurs épaisseurs, à la destination de l'objet et à la mode choisie.

La mise en oeuvre de tels objets en papier est aisée et ne demande qu'un outillage couramment disponible sans nécessiter pour celui-ci d'appropriation particulière et onéreuse à chaque changement de forme ou d'aspect nécessité par les fluctuations de la mode, ce qui n'est pas le cas pour les objets en matières plastiques moulables qui exigent chaque fois la fabrication préalable de nouveaux moules onéreux.

Le coût de l'objet en papier est relativement faible, autant en soi que pour sa mise en oeuvre.

Enfin, et ce n'est pas là son moindre avantage, l'objet en papier est dégradable et préserve ainsi l'intégrité de l'environnement.

Le dessin annexé montre, à titres d'exemples, dix formes d'exécution de l'objet selon l'invention dont la représentation est limitée aux structures nécessaires à la compréhension de l'invention.
La figure 1 est une vue en perspective éclatée de la première forme d'exécution.
La figure 2 est une vue en perspective éclatée de la seconde forme d'exécution.
Les figures 3, 4 et 5 sont trois vues en perspective des troisième, quatrième et cinquième formes d'exécution.
La figure 6 est une vue en perspective de la sixième forme d'exécution avec en surimpression le contour de son développement.
Les figures 7 et 8 sont deux vues en perspective des septième et huitième formes d'exécution.
Les figures 9 et 10 sont deux vues en plan des neuvième et dixième formes d'exécution.

La première forme d'exécution représentée figure 1 est constituée par l'assemblage, par collage, de la paroi latérale d'une boîte 1 en papier et d'une bande en papier 3 dont la partie médiane élargie forme le fond de la boîte 1.

La boîte 1 comporte une encoche latérale 18 ouverte vers le haut et la bande 3 comporte à ses deux extrémités des moyens de liaison constitués ici par deux morceaux de bande d'accrochage 19 dite "Velcro" fixés d'un côté au recto et de l'autre côté au verso.

L'objet ainsi constitué forme un bracelet destiné au maintien d'une montre 12, du type sans attaches, par auto-serage de son boîtier à l'intérieur de la cavité formée par la paroi latérale de la boîte 1, le remontoir de cette montre étant engagé dans l'encoche 18.

Dans une variante non représentée, la paroi latérale de la boîte 1 peut être assemblée par collage non plus sur une bande 3 formant bracelet mais sur un simple fond en papier de même contour extérieur qu'elle. Cette variante constitue une simple boîte 1 de maintien d'une montre destinée à être portée dans un gousset, une poche ou une pochette de veston.

La boîte 1 peut être obtenue par étampage d'un carton épais résultant par exemple d'un contre-collage de plusieurs feuilles de papier.

La bande-bracelet 3 peut être obtenue par découpage au massicot de forme.

La deuxième forme d'exécution représentée figure 2 se compose d'un boîtier 2 en papier destiné à habiller une platine de montre 13, et d'une bande de papier 3 identique à celle de la figure 1.

Le boîtier 2, qui peut être réalisé de la même manière que la boîte 1 de la première forme d'exécution, comporte un vitrage 20 enserré et collé entre deux épaisseurs de papier et une encoche latérale 19, ici ouverte vers le bas.

La bande de papier 3 comporte à ses deux extrémités deux morceaux de bande d'accrochage de type "Velcro".

Ce boîtier 2 et cette bande 3 forment ainsi un bracelet de maintien d'une platine de montre 13, après introduction de cette dernière dans le boîtier 2 et collage de celui-ci sur la bande 3.

Le vitrage 20 peut être de toute nature désirée, en particulier en papier translucide. Il peut être également fixé au boîtier 2 par serrage à l'intérieur de sa paroi latérale. Il peut également être inexistant dans le cas par exemple d'une platine à affichage numérique, auquel cas le boîtier 2 n'est plus constitué que par sa paroi latérale.

Ici également, et dans une variante non représentée, le boîtier 2 peut être assemblé par collage, après introduction de la platine 13, non plus sur une bande 3 mais sur un simple fond de même contour extérieur que lui, et former ainsi un simple boîtier de maintien d'une platine de montre.

Pour former un bracelet de montre, un objet selon l'invention ne doit pas nécessairement comporter une boîte 1 ou un boîtier 2 comme dans les deux premières formes d'exécution qui viennent d'être décrites.

Dans cette optique, une conception originale et particulièrement simple et économique est illustrée par la troisième forme d'exécution représentée figure 3.

Le bracelet de montre est ici constitué par une simple bande de papier 4 comportant sensiblement dans sa partie médiane et sur un bord une encoche 21, ici en arc de cercle, de dimension appropriée pour que sa bordure puisse être prise et serrée entre les deux surfaces d'appui annulaires et réciproques du boîtier 22 et du fond 23 d'une montre 12 du type sans attaches.

Ce bracelet 4 comporte ici, comme les précédents, des moyens d'attache constitués par des morceaux de bandes "Velcro" 19.

Un bracelet de montre selon l'invention peut être également réalisé de manière classique en une ou deux pièces appropriées au maintien d'une montre à barrettes latérales d'attache. Les figure 4 et 5 illustrent ce mode de réalisation.

Dans la quatrième forme d'exécution représentée figure 4, le bracelet 5 se compose d'une bande de papier d'une seule pièce dont les deux extrémités sont repliées vers la partie médiane et contre-collées sur une certaine longueur, jusqu'à former deux replis 24 d'extrémité dans lesquels les deux barrettes d'une montre 25 du type précité sont destinées à être enfilées.

Les moyens d'accrochage de ce bracelet 5 sont ici constitués par les deux pièces mâle et femelle d'un bouton pression 26 dont l'organe protubérant de la pièce mâle est emmanché légèrement à force dans un trou choisi dudit bracelet.

Dans une variante non représentée, le bracelet en une seule pièce de ce type peut être constitué par une simple bande de papier sans replis destinée à être placée sous le fond de la montre et passée de part et d'autre de celui-ci autour des deux barrettes du boîtier de la montre pour être ensuite tendue lors de son accrochage au poignet de l'utilisateur.

Dans la cinquième forme d'exécution représentée figure 5, le bracelet 6 est en deux parties semblables aux deux parties repliées du bracelet 5 de la figure 4, ces deux parties comportant chacune un repli 24 destiné à l'enfilage d'une barrette de la montre 25 et l'une des deux pièces d'un bouton pression 26.

La sixième forme d'exécution représentée figure 6 est un bracelet 7 incluant une boîte 1b de maintien d'une montre sans attaches, non représentée pour ne pas surcharger inutilement le dessin.

Ce bracelet 7 est obtenu, à partir d'une seule pièce de feuille de papier découpée selon le tracé en traits fins représentant son développement 14, par pliage et collage recto-verso, après enfermement d'une montre dont le remontoir sort par une encoche 18 prévue dans le tracé en question.

Cette sixième forme d'exécution est plus particulièrement mais non exclusivement appropriée au maintien d'une montre à boîtier carré ou rectangulaire, une ouverture quadrangulaire 27 étant prévue dans la partie formant le boîtier 1, sensiblement à la dimension de la vitre de cette montre.

Les moyens d'accrochage du bracelet par bouton pression 26 représentés ici peuvent évidemment être remplacés par d'autres moyens connus, tels que les bandes "Velcro" déjà mentionnées ou bien encore les traditionnels passants et boucles qui peuvent être pris dans des replis d'extrémité tels que les replis 24 des figures 4 et 5.

L'objet selon l'invention peut aussi servir à double emploi, en tant qu'objet en soi ou bien par association ou intégration à un autre objet.

Les septième, huitième, neuvième et dixième formes d'exécution représentées respectivement figures 7, 8, 9 et 10 illustrent cette conception particulière.

Dans la septième forme d'exécution représentée figure 7, et objet est traité en "bracelet postal", c'est-à-dire en objet que l'on peut envoyer tel quel par la poste. Pour ce faire, la structure portante est ici constituée par une bande de papier 8 de qualité choisie propre à l'impression par écriture manuscrite, à la machine et/ou tamponnée, la largeur de cette bande de papier 8 étant prévue au moins égale à la largeur minimale prescrite pour les envois postaux.

Cette bande de papier 8 comporte une ouverture 28, ici de forme circulaire complétée par une excroissance 29 destinée au logement du remontoir d'une montre 12 telle que celle déjà représentée figure 3 par exemple.

Le maintien de la montre 12 est ici également assuré par le serrage de la bordure de l'ouverture 28 entre les deux surfaces d'appui annulaires réciproques du boîtier 22 et du fond 23 de cette montre 12.

Les moyens d'accrochage du bracelet 8 sont constitués par deux bandes "Velcro" 19 qui peuvent avantageusement être prévues recouvertes par une protetion, non représentée, par exemple de papier transparent, destinée à être enlevée par le destinataire avant l'utilisation.

Dans la huitième forme d'exécution représentée figure 8, la structure portante en papier est constituée par un bracelet 9 de montre, par exemple du type à affichage numérique, ce bracelet 9 faisant partie intégrante d'un emballage de produit 17, c'est-à-dire, en fait, dont le contour extérieur est soit à découper aux ciseaux, soit déjà prédécoupé par saignées et qu'il suffit de détacher.

Ce mode de réalisation peut constituer un moyen promotionnel de vente d'un produit par offre en prime d'une montre bon marché, ou d'une breloque, ou d'un petit bijou de fantaisie maintenu par le bracelet 9.

La neuvième forme d'exécution représentée figure 9 consiste à intégrer l'objet selon l'invention à la structure en papier d'une carte postale.

La structure portante en papier est ici conformée en un bracelet-montre 10 en deux parties raccordables par collage, par exemple au moyen d'adhésif double faces préfixé, après découpage ou détachement d'une carte postale 15. Ce mode de réalisation est avantageusement approprié à une carte de voeux ou de souhaits d'anniversaire aux formats standards.

Enfin, dans la dixième forme d'exécution représentée figure 10, l'objet selon l'invention est constitué par un pendentif 11 faisant partie intégrante d'un lien d'attache d'un emballage, qui est ici une cordelette en papier 16.

La pièce montrée ici maintenue par le pendentif 11 ainsi constituée est une pierre de fantaisie 30 montée dans une monture en papier 31 prise et collée dans une boucle de la cordelette en papier 16.

Le destinataire d'un colis dont l'emballage est attaché à l'aide du lien 16 peut couper celui-ci à la longueur désirée de part et d'autre de la pierre 30 et se l'attacher autour du cou ou ailleurs par un simple noeud. Il est possible également de prévoir d'autres moyens d'attache, tel que par exemple un bouton pression dont les deux pièces sont engagées séparément dans des boucles de la cordelette en papier 16, de la même manière que la monture 31.

Dans une variante non représentée, relative aux emballages, un objet selon l'invention peut également comporter une structure portante, telle que par exemple une boîte ou un boîtier en papier, intégré à une étiquette d'emballage qui elle-même peut être prévue suffisamment large pour jouer le rôle de bracelet.

Il est évident que l'invention ne se limite pas aux formes d'exécution représentées, qui ne sont données qu'à titre d'exemples. Partant de celles-ci, il est en effet possible de prévoir des variantes, notamment dans les moyens d'accrochage, ainsi que dans les pièces maintenues qui peuvent être inversées, c'est-à-dire une pièce de bijouterie à la place d'une pièce d'horlogerie ou vice-versa, avec chaque fois appropriation de la forme du moyen de liaison de la structure portante en papier avec la pièce maintenue. Et bien entendu, dans le cas d'une structure portante serrée entre le boîtier et le fond d'une montre, la prise et la découpe de la structure portante seront accordées au mode de liaison du boîtier et de son fond.

## Revendications

1. Objet de maintien d'une pièce d'horlogerie et/ou de bijouterie destiné à être porté par une personne, caractérisé en ce qu'il comporte au moins une structure portante en papier (1 à 11).

2. Objet selon la revendication 1, caractérisé en ce que la structure portante en papier constitue au moins une partie d'une boîte (1) destinée à maintenir le boîtier d'une montre et/ou la monture d'un bijou.

3. Objet selon la revendication 1, caractérisé en ce que la structure portante en papier constitue au moins une partie d'un boîtier (2) d'une montre et/ou de la monture d'un bijou.

4. Objet selon la revendication 1, caractérisé en ce que le structure portante en papier constitue un bracelet (3, 4, 5, 6, 7, 8, 9, 10) destiné à porter une pièce d'horlogerie et/ou de bijouterie.

5. Objet selon la revendication 4, caractérisé en ce que le bracelet en papier est au moins en une seule pièce (3, 4, 5, 7, 8).

6. Objet selon la revendication 4, caractérisé en ce que le bracelet en papier (3, 7) comporte une boîte en papier (1, 1b) destinée à maintenir le boîtier (12) d'une montre et/ou la monture d'un bijou.

7. Objet selon la revendication 4, caractérisé en ce que le bracelet en papier (3) comporte un boîtier en papier (2) destiné à l'emboîtement d'une platine de montre (13).

8. Objet selon la revendication 4, caractérisé en ce que le bracelet en papier comporte une monture en papier destinée au montage d'un bijou.

9. Objet selon la revendication 6, caractérisé en ce que le bracelet (7) et la boîte (1b) en papier sont formés par découpe et pliage d'une seule pièce plane de papier (14).

10. Objet selon la revendication 1, caractérisé en ce que la structure portante en papier est d'une qualité choisie propre à l'impression par écriture manuscrite, à la machine et/ou tamponnée (8).

11. Objet selon la revendication 10, caractérisé en ce que la structure portante en papier permettant l'impression constitue un bracelet (8) de maintien d'une montre, et en ce que la largeur de ce bracelet est au moins égale à la largeur minimale prescrite pour les envois postaux.

12. Objet selon la revendication 1, caractérisé en ce que la structure portante en papier (9) fait partie intégrante d'un emballage de produit (17) et en ce qu'elle est découpable et/ou enlevable dudit emballage.

13. Objet selon la revendication 1, caractérisé en ce que la structure portante en papier (10) fait partie intégrante d'une carte postale (15) et en ce qu'elle est découpable et/ou enlevable de ladite carte postale.

14. Objet selon la revendication 1, caractérisé en ce que la structure portante en papier (11) fait partie intégrante d'un lien (16) d'attache d'un emballage et en ce qu'elle est découpable et/ou enlevable dudit lien.

15. Objet selon la revendication 1, caractérisé en ce que la structure portante en papier fait partie intégrante d'une étiquette d'emballage.
